# EUROPÄISCHE PATENTSCHRIFT

(11) **EP 1 831 550 B1**
(45) Veröffentlichungstag und Bekanntmachung des Hinweises auf die Patenterteilung: **19.03.2008**
(21) Anmeldenummer: 05800589.3
(22) Anmeldetag: 20.10.2005
(51) Int. Cl.: F04B 27/10

(54) **HUBKOLBENMASCHINE**
RECIPROCATING PISTON MACHINE
MACHINE A PISTON ELEVATEUR

(30) Priorität: 05.11.2004 DE 102004053483
(43) Veröffentlichungstag der Anmeldung: 12.09.2007
(73) Patentinhaber: ixetic MAC GmbH, 61352 Bad Homburg (DE)
(72) Erfinder: HINRICHS, Jan, 61381 Friedrichsdorf (DE)
(86) Internationale Anmeldenummer: PCT/DE2005/001869
(87) Internationale Veröffentlichungsnummer: WO 2006/047985

(56) Entgegenhaltungen:
- DE-A1- 4 211 695
- DE-A1- 10 203 073
- US-A- 2 929 551
- US-A- 3 552 886
- US-A- 4 444 549

## Beschreibung

Die Erfindung betrifft eine Hubkolbenmaschine, in Form eines Klimakompressors für Kraftfahrzeuge, mit einem Gehäuse, mit einer drehantreibbaren Welle, mit einer Wellenabdichtvorrichtung, insbesondere einer Gleitringdichtung, mit mindestens einer radialen Wellenlagerung, insbesondere einem Radialwälzlager, mit mindestens einer axialen Wellenlagerung, insbesondere einem axialen Wälzlager, wobei in dem Gehäuse innerhalb einer Öffnung eine in das Gehäuse hineinragende Lagerhülse angeordnet ist, die mindestens das radiale Wellenlager aufnimmt.

Derartige Hubkolbenmaschinen sind bekannt, wie z.B. aus DE-A-102 03 073.

Dabei wird die Lagerhülse und das Gehäuse beispielsweise durch eine Schweißnaht miteinander verbunden, wobei die Schweißnaht in einem Bereich mit hohen wechselnden Belastungen angeordnet ist und bei Versagen der Schweißnaht die Möglichkeit besteht, dass sich Teile des Gehäuses lösen.

Es ist daher Aufgabe der Erfindung, eine Hubkolbenmaschine aufzuzeigen, die diese Nachteile nicht aufweist.

Die Aufgabe wird gelöst durch eine Hubkolbenmaschine, wie Klimakompressor für Kraftfahrzeuge, mit einem Gehäuse, mit einer drehantreibbaren Welle, mit einer Wellenabdichtvorrichtung, insbesondere einer Gleitringdichtung, mit mindestens einer radialen Wellenlagerung, insbesondere einem Radialwälzlager, mit mindestens einer axialen Wellenlagerung, insbesondere einem axialen Wälzlager, wobei in dem Gehäuse innerhalb einer Öffnung eine in das Gehäuse hineinragende Lagerhülse angeordnet ist, die mindestens das radiale Wellenlager aufnimmt, wobei die Lagerhülse einen ersten Bund aufweist, der in axialer Richtung, gehäuseseitig gesehen von innen nach außen, innerhalb des Gehäuses auf einer ringförmigen Auflagefläche in einer Ausnehmung innerhalb des Gehäuses zur Anlage kommt, so dass auf die Lagerhülse, gehäuseseitig gesehen, von innen nach außen wirkende Axialkräfte formschlüssig vom Gehäuse aufgenommen (in das Gehäuse eingeleitet) werden können.

Bevorzugt wird eine Hubkolbenmaschine, bei welcher dem ersten Anlagebund ein zweiter, durchmesserkleinerer Bund, gehäuseseitig gesehen von innen nach außen, axial vorgelagert ist, der eine Öffnung des Gehäuses durchgreift. Weiterhin wird eine Hubkolbenmaschine bevorzugt, bei welcher der erste Bund mit dem zweiten Bund einen gemeinsamen gestuften Bund darstellt, der die Öffnung des Gehäuses formschlüssig in radialer und axialer Richtung durchgreift.

Eine erfindungsgemäße Hubkolbenmaschine zeichnet sich dadurch aus, dass der radiale Außenbereich des zweiten Bundes mit dem radialen Innenbereich der Öffnung des Gehäuses einen gemeinsamen Bereich zur Einbringung einer Schweißnaht darstellt. Das hat den Vorteil, dass die Schweißnaht im Hinblick auf Axialkräfte der axialen Wellenlagerung im Bereich geringer Beanspruchung liegt, da die Axialkräfte durch den ersten Bund in das Gehäuse eingeleitet werden können. Selbst bei einem Versagen der Schweißnaht würde die Lagerhülse durch die Axialkräfte formschlüssig innerhalb des Gehäuses festgehalten.

Weiterhin wird eine Hubkolbenmaschine bevorzugt, bei welcher die Lagerhülse auf einer axialen Stirnfläche innerhalb des Gehäuses die axiale Wellenlagerung aufnimmt. Weiterhin wird eine Hubkolbenmaschine bevorzugt, bei welcher die Lagerhülse innerhalb einer radialen Ausnehmung die radiale Wellenlagerung aufnimmt. Auch wird eine Hubkolbenmaschine bevorzugt, bei welcher die Lagerhülse innerhalb einer weiteren radialen Ausnehmung eine Gleitringdichtung aufnimmt.

Eine weitere erfindungsgemäße Hubkolbenmaschine zeichnet sich dadurch aus, dass die Lagerhülse zwischen den Bereichen, in denen die Gleitringdichtung und die radiale Wellenlagerung angeordnet sind, Schmiermittelöffnungen für die Gleitringdichtung und das radiale Wellenlager aufweist. Auch wird eine Hubkolbenmaschine bevorzugt, bei welcher die Lagerhülse radial außen innerhalb des Gehäuses eine Nut aufweist, welche als Schmiermittelauffangnut dient und die Schmiermittelöffnungen enthält.

Eine weitere erfindungsgemäße Hubkolbenmaschine zeichnet sich dadurch aus, dass die Lagerhülse außerhalb des Gehäuses einen Bereich zur Aufnahme eines Wälzlagers einer Riemenscheibe aufweist.

Insgesamt weist die Verwendung einer derartigen Lagerhülse in Kombination mit einem Klimakompressorgehäuse den Vorteil auf, dass ein kleines Lagerhülsenbauteil einfacher zu spannen und zu bearbeiten ist als ein großes Gehäuse und dass die Innenlagersitze und die Außenlagersitze in einer Spannung bearbeitet werden können und damit engere Toleranzen und ein besserer Lauf der Maschine ermöglicht wird.

Die Erfindung wird nun anhand der Figuren beschrieben:
Figur 1 zeigt eine erfindungsgemäße Lagerhülse im Querschnitt in einem Teil des Gehäuses.
Figur 2 zeigt im Schnitt einen Kompressor im Bereich der erfindungsgemäßen Lagerhülse.
Figur 3 zeigt in einer perspektivischen Darstellung eine erfindungsgemäße Lagerhülse und das entsprechende Gehäuse.

In einem Gehäuseabschnitt 1 eines Klimakompressors ist in einer Öffnung 3 eine Lagerhülse 5 eingesetzt Die Öffnung 3 weist einen durchmesserkleineren Teil 7 und durchmessergrößeren Teil 9 auf, so dass die Öffnung 3 sich praktisch als eine gestufte ringförmige Öffnung darstellt. Im Bereich 11 ist der durchmessergrößere Teil 9 der Stufenbohrung des Gehäuses durch eine radial nach außen verlaufende Hinterschneidung noch etwas erweitert. In diese gestufte Ausnehmung 3 des Gehäuses 1 greift die Lagerhülse 5 mit einem durchmesserkleineren Bund 13 und mit einem durchmessergrößeren Bund 15 ein, so dass sich eine axiale Anlagefläche 17 zwischen der Lagerhülse 5 und dem Gehäuseteil 1 ergibt. Da auf die Lagerhülse 5 in Richtung des Pfeils 19 Axialkräfte über ein Axialwellenlager aus dem Triebwerk des Kompressors wirken, wird auf der Anlagefläche 17 die Lagerhülse 5 formschlüssig gegen das Gehäuse 1 gepresst. Somit werden über die Anlagefläche 17 die Axialkräfte aus dem Kompressortriebwerk in das Gehäuse 1 eingeleitet. Dadurch liegt der durchmesserkleinere Bund 7 des Gehäuses bzw. der durchmesserkleinere Bund 13 der Lagerhülse 5 in einem Bereich, in dem keine Axialkräfte mehr wirken. Somit ist dieser Bereich 21 zwischen dem Gehäusebund 7 und dem Lagerhülsenbund 13 als Bereich geringer Beanspruchung erfindungsgemäß dazu geeignet, hier eine Schweißnaht zur Verbindung der Lagerhülse 5 mit dem Gehäuse 1 herzustellen. Selbst wenn unter irgendwelchen Umständen die Schweißnaht in diesem Bereich 21 schadhaft werden würde, so sorgen die Axialkräfte des Triebwerks in Pfeilrichtung 19 dafür, dass die Lagerhülse 5 durch die Axialkräfte formschlüssig gegen das Gehäuse 1 gepresst werden und damit die Funktion zwischen der Lagerhülse 5 und dem Gehäuse1 aufrecht erhalten wird.

In Figur 2 ist ein Querschnitt durch den entsprechenden Teil des Klimakompressors mit dem Gehäuseteil 1 und der Lagerhülse 5 dargestellt. Die Lagerhülse 5 wird von einer Antriebswelle 23 durchgriffen, welche mit einem axialen Wellenlager 25 auf einer axialen Abschlussfläche 27 der Lagerhülse 5 gelagert ist. Weiterhin ist im Bereich 29 der Lagerhülse 5 die Welle 23 mit einem radialen Wälzlager 31 gelagert. In einem vorderen Bereich 33 der Lagerhülse 5 ist eine Gleitringdichtung mit einem festen Teil 35 und mit einem rotierenden Teil 37 angeordnet. Zwischen dem Bereich 29 des Radialwälzlagers und dem Bereich 33 der Gleitringdichtung sind innerhalb der Hülse 5 Schmiermitteldurchtrittsöffnungen 39 angeordnet, die vom Innenraum der Hülse 5 nach außen in eine um die Hülse 5 umlaufende Nut 41 einmünden. Die Nut 41 dient dabei im Triebraum des Kompressors als Schmiermittelauffangnut und leitet über die Öffnungen 39 das Schmiermittel in den Bereich der Lagerhülse zwischen der Gleitringdichtung 35/37 und dem Radialwälzlager 31. Somit wird sowohl die Gleitringdichtung 35/37 als auch das Radialwälzlager 31 innerhalb der Lagerhülse 5 mit Schmiermittel versorgt. Auf dem Außenumfang 43 der Lagerhülse 5 außerhalb des Gehäuses 1 ist ein Wälzlager 45 angeordnet, welches die Riemenscheibe 47 lagert. Somit können bei Herstellung der Lagerhülse 5 sowohl die Lagerflächen für das Radialwälzlager 31 als auch das Radialwälzlager 45 in einer Spannung hergestellt werden und damit eine toleranzgünstige Bearbeitung realisiert werden. Dabei ist durch die Aufteilung des Kompressorgehäuses in einen großen Gehäuseteil 1 und einen kleineren Lagerhülsenteil 5 gewährleistet, dass für die Bearbeitung der Lagersitze ein kleines Bauteil verwendet werden kann, welches leichter zu spannen und zu bearbeiten ist als ein großes einteiliges Gehäuse, welches ansonsten diese entsprechenden Lagersitze aufweisen müsste.

In Figur 3a ist die Lagerhülse 5 und das komplette Gehäusebauteil 1 separat und in Figur 3b im zusammengebauten Zustand dargestellt. Im Bereich 21 zwischen dem Gehäuse 1 und der Lagerhülse 5 wird die entsprechende Schweißnaht angebracht, wobei vorzugsweise in diesem Bereich eine Laserschweißung vorzunehmen ist, die auf einem sehr schmalen Bereich mit einer großen Tiefe, wie im Querschnitt von Figur 1 im Bereich 21 zu erkennen, hergestellt werden kann.

Die erfindungsgemäße Lösung der entsprechenden Gestaltung der Lagerhülse 5 und des Gehäuseteils 1 führen damit durch die bessere Bearbeitbarkeit der Hülse 5 zu einer Kostenreduktion und durch die entsprechende Positionierung der Stufenbunde und der Schweißnaht zu einer Erhöhung der Bauteilsicherheit. Auch bei einem Versagen der Schweißnaht wird durch den Formschluss zwischen der Hülse 5 und dem Gehäuse 1 in Richtung der Axialkräfte 19 eine sichere, formschlüssige Verbindung gewährleistet.

### Bezugszeichenliste

- 1: Gehäuse Klimakompressor
- 3: Öffnung im Gehäuse
- 5: Lagerhülse
- 7: durchmesserkleinerer Teil der Öffnung
- 9: durchmessergrößerer Teil der Öffnung
- 11: Hinterschneidungsbereich der Stufenbohrung
- 13: durchmesserkleinerer Bund der Lagerhülse
- 15: durchmessergrößerer Bund der Lagerhülse
- 17: axiale Anlagefläche der Lagerhülse
- 19: Richtung der Axialkräfte
- 21: Bereich geringer Beanspruchung durch Axialkräfte (Schweißnahtbereich)
- 23: Antriebswelle
- 25: axiales Wellenlager
- 27: axiale Abschlussfläche der Lagerhülse
- 29: Bereich für radiales Wälzlager
- 31: radiales Wälzlager
- 33: Bereich der Lagerhülse für Gleitringdichtung
- 35: fester Teil der Gleitringdichtung
- 37: rotierender Teil der Gleitringdichtung
- 39: Schmiermitteldurchtrittsöffnungen
- 41: umlaufende Schmiermittelauffangnut
- 43: Außenumfang der Lagerhülse außerhalb des Gehäuses
- 45: Wälzlager für Riemenscheibe
- 47: Riemenscheibe

## Patentansprüche

1. Hubkolbenmaschine, in Form eines Klimakompressors für Kraftfahrzeuge, mit einem Gehäuse(1), mit einer drehantreibbaren Welle (23), mit einer Wellenabdichtvorrichtung (35, 37), mit mindestens einer radialen Wellenlagerung, in Form eines Radialwälzlagels (31), mit mindestens einer axialen Wellenlagerung, in Form eines axialen Wälzlagers (25), wobei in dem Gehäuse (1) innerhalb einer Öffnung (3) eine in das Gehäuse (1) hineinragende Lagerhülse (5) angeordnet ist, die mindestens das radiale Wellenlager (31) aufnimmt, **dadurch gekennzeichnet, dass** die Lagerhülse (5) einen ersten Bund (15) aufweist, der in axialer Richtung, gehäuseseitig gesehen von innen nach außen, innerhalb des Gehäuses (1) auf einer ringförmigen Aufnahmefläche (17) in einer Ausnehmung (9) innerhalb des Gehäuses (1) zur Anlage kommt, so dass auf die Lagerhülse (5), gehäuseseitig gesehen, von innen nach außen wirkende Axialkräfte (19) formschlüssig vom Gehäuse (1) aufgenommen werden können.

2. Hubkolbenmaschine nach Anspruch 1, **dadurch gekennzeichnet, dass** dem ersten Anlagebund (15) ein zweiter, durchmesserkleinerer Bund (13), gehäuseseitig gesehen von innen nach außen, axial vorgelagert ist, der eine Öffnung (3) des Gehäuses (1) durchgreift.

3. Hubkolbenmaschine nach Anspruch 2, **dadurch gekennzeichnet, dass** der erste Bund (15) mit dem zweiten Bund (13) einen gemeinsamen gestuften Bund darstellt, der die Öffnung (3) des Gehäuses (1) formschlüssig in radialer und axialer Richtung durchgreift.

4. Hubkolbenmaschine nach Anspruch 2 oder Anspruch 3, **dadurch gekennzeichnet, dass** der radiale Außenbereich des zweiten Bundes (13) mit dem radialen Innenbereich (7) der Öffnung (3) des Gehäuses (1) einen gemeinsamen Bereich (21) zur Einbringung einer Schweißnaht darstellt.

5. Hubkolbenmaschine nach einem der vorhergehenden Ansprüche, **dadurch gekennzeichnet, dass** die Lagerhülse (5) auf einer axialen Stirnfläche (27) innerhalb des Gehäuses (1) die axiale Wellenlagerung (25) aufnimmt.

6. Hubkolbenmaschine nach einem der vorhergehenden Ansprüche, **dadurch gekennzeichnet, dass** die Lagerhülse (5) innerhalb einer radialen Ausnehmung (29) die radiale Wellenlagerung (31) aufnimmt.

7. Hubkolbenmaschine nach einem der vorhergehenden Ansprüche, **dadurch gekennzeichnet, dass** die Lagerhülse (5) innerhalb einer weiteren radialen Ausnehmung (33) die Gleitringdichtung (35, 37) aufnimmt.

8. Hubkolbenmaschine nach einem der vorhergehenden Ansprüche, **dadurch gekennzeichnet, dass** die Lagerhülse (5) zwischen den Bereichen (29, 33), in denen die radiale Wellenlagerung (31) und die Gleitringdichtung (35, 37) angeordnet sind, Schmiermittelöffnungen (39) für die Gleitringdichtung (35, 37) und das Radialwellenlager (31) aufweist.

9. Hubkolbenmaschine nach einem der vorhergehenden Ansprüche, **dadurch gekennzeichnet, dass** die Lagerhülse (5) radial außen innerhalb des Gehäuses (1) eine Nut (41) aufweist, welche als Schmiermittelauffangnut dient und die Schmiermittelöffnungen (39) enthält.

10. Hubkolbenmaschine nach einem der vorhergehenden Ansprüche, **dadurch gekennzeichnet, dass** die Lagerhülse (5) außerhalb des Gehäuses (1) einen Bereich (42) zur Aufnahme eines Wälzlagers (45) einer Riemenscheibe (47) aufweist.

## Claims

1. Reciprocating piston machine in the form of an air conditioning compressor for motor vehicles, having a housing (1), having a rotary-drivable shaft (23), having a shaft sealing device (35, 37), having at least one radial shaft bearing arrangement in the form of a radial roller bearing (31), having at least one axial shaft bearing arrangement in the form of an axial roller bearing (25), where situated inside an opening (3) in the housing (1) is a bearing sleeve (5) that projects into the housing (1), which bearing sleeve receives at least the radial shaft bearing (31), **characterized in that** the bearing sleeve (5) has at least a first flange (15), which comes to bear within the housing in the axial direction, from inside to outside seen from the housing side, (1) on a ring-shaped receiving surface (17) in a recess (9) inside the housing (1), so that axial forces (19) acting on the bearing sleeve (5) from inside to outside, seen from the housing side, can be absorbed positively by the housing (1).

2. Reciprocating piston machine according to Claim 1, **characterized in that** a second collar (13) of smaller diameter is supported axially ahead of the first contact collar (15), from inside to outside, seen from the housing side, which second collar reaches through an opening (3) in the housing (1).

3. Reciprocating piston machine according to Claim 2, **characterized in that** the first collar (15) together with the second collar (13) produces a collective stepped collar, which reaches through the opening (3) in the housing (1) with positive fit in the radial and axial directions.

4. Reciprocating piston machine according to Claim 2 or Claim 3, **characterized in that** the radial outer area of the second collar (13) together with the radial inner area (7) of the opening (3) of the housing (1) produces a mutual area (21) for placing a welded seam.

5. Reciprocating piston machine according to one of the preceding claims, **characterized in that** the bearing sleeve (5) receives the axial shaft bearing arrangement (25) on an axial face (27) within the housing (1).

6. Reciprocating piston machine according to one of the preceding claims, **characterized in that** the bearing sleeve (5) receives the radial shaft bearing arrangement (31) within a radial recess (29).

7. Reciprocating piston machine according to one of the preceding claims, **characterized in that** the bearing sleeve (5) receives the slip-ring seal (35, 37) within an additional radial recess (33).

8. Reciprocating piston machine according to one of the preceding claims, **characterized in that** the bearing sleeve (5) has lubricant orifices (39) for the slip-ring seal (35, 37) and the radial shaft bearing (31), between the areas (29, 33) in which the radial shaft bearing arrangement (31) and the slip-ring seal (35, 37) are situated.

9. Reciprocating piston machine according to one of the preceding claims, **characterized in that** the bearing sleeve (5) has a groove (41) radially on the outside within the housing (1), which serves as a lubricant catching groove and contains the lubricant orifices (39).

10. Reciprocating piston machine according to one of the preceding claims, **characterized in that** the bearing sleeve (5) has an area (42) for receiving a roller bearing (45) of a belt pulley (47) outside of the housing (1).

## Revendications

1. Machine à pistons alternatifs sous forme d'un compresseur de conditionnement d'air pour véhicules automobiles, avec un boîtier (1), avec un arbre entraînable en rotation (23), avec un dispositif d'étanchéité d'arbre (35, 37), avec au moins un logement d'arbre radial sous forme d'un palier de roulement radial (31), avec au moins un logement d'arbre axial sous forme d'un palier de roulement axial (25), une douille palier (5) qui fait saillie dans le boîtier (1) étant disposée dans le boîtier (1) à l'intérieur d'une ouverture (3), douille dans laquelle est logé au moins le logement d'arbre radial (31), **caractérisée en ce que** la douille de palier (5) comporte un premier collet de butée (15) qui, dans la direction axiale, de l'intérieur vers l'extérieur vu du côté du boîtier, à l'intérieur du boîtier (1), vient s'appuyer sur une surface de positionnement annulaire (17) dans un évidement (9) à l'intérieur du boîtier (1), de sorte que les forces axiales (19) agissant de l'intérieur vers l'extérieur sur la douille de palier (5), vues du côté du boîtier (1), peuvent être absorbée par fermeture géométrique.

2. Machine à pistons alternatifs selon la revendication 1, **caractérisée en ce qu'**un deuxième collet de butée (13) de diamètre plus petit, qui traverse une ouverture (3) du boîtier (1), est positionné axialement devant le premier collet de butée (15), de l'intérieur vers l'extérieur vu du côté du boîtier.

3. Machine à pistons alternatifs selon la revendication 2, **caractérisée en ce que** le premier collet de butée (15) constitue avec le deuxième collet de butée (13) un collet de butée commun étagé qui traverse l'ouverture (3) du boîtier (1) par fermeture géométrique dans la direction radiale et axiale.

4. Machine à pistons alternatifs selon la revendication 2 ou la revendication 3, **caractérisée en ce que** la zone extérieure radiale du deuxième collet de butée (13) constitue avec la zone intérieure radiale (7) de l'ouverture (3) du boîtier (1) une zone commune (21) pour former un cordon de soudure.

5. Machine à pistons alternatifs selon l'une quelconque des revendications précédentes, **caractérisée en ce que** la douille de palier (5) reçoit le logement d'arbre axial (25) sur une face frontale axiale (27) à l'intérieur du boîtier (1).

6. Machine à pistons alternatifs selon l'une quelconque des revendications précédentes, **caractérisée en ce que** la douille de palier (5) reçoit le logement d'arbre radial (31) à l'intérieur d'un évidement radial (29).

7. Machine à pistons alternatifs selon l'une quelconque des revendications précédentes, **caractérisée en ce que** la douille de palier (5) reçoit la garniture étanche à anneau glissant (35, 37) à l'intérieur d'un autre évidement radial (33).

8. Machine à pistons alternatifs selon l'une quelconque des revendications précédentes, **caractérisée en ce que** la douille de palier (5) comporte des ouvertures de lubrifiant (39) pour la garniture étanche à anneau glissant (35, 37) et le logement d'arbre radial (31) entre les zones (29, 33) dans lesquelles sont disposés la garniture étanche à anneau glissant (35, 37) et le logement d'arbre radial (31).

9. Machine à pistons alternatifs selon l'une quelconque des revendications précédentes, **caractérisée en ce que** la douille de palier (5) comporte, radialement à l'extérieur, à l'intérieur du boîtier (1), une rainure (41) qui sert de rainure collectrice de lubrifiant et qui contient les ouvertures de lubrifiant (39).

10. Machine à pistons alternatifs selon l'une quelconque des revendications précédentes, **caractérisée en ce que** la douille de palier (5) comporte à l'extérieur du boîtier (1) une zone (42) pour la réception d'un palier à roulement (45) d'une poulie à courroie (47).
